# EUROPÄISCHE PATENTSCHRIFT

(11) **EP 0 035 962 B1**
(45) Veröffentlichungstag und Bekanntmachung des Hinweises auf die Patenterteilung: **09.05.1984**
(21) Anmeldenummer: 81810038.0
(22) Anmeldetag: 11.02.1981
(51) Int. Cl.: A47K 13/30

(54) **Wasserklosett mit Spüleinrichtung und selbstreinigendem Klosettsitz**
Water closet with flushing device and self-cleaning toilet seat
Water-closet avec chasse d'eau et siège avec dispositif de nettoyage

(30) Priorität: 28.02.1980 CH 1583/80
(43) Veröffentlichungstag der Anmeldung: 16.09.1981
(73) Patentinhaber: Schnyder, Erika, FL-9497 Triesenberg (LI)
(72) Erfinder: Schnyder, Erika, FL-9497 Triesenberg (LI)
(74) Vertreter: Frauenknecht, Alois J.

## Beschreibung

Die vorliegende Erfindung bezieht sich auf ein Wasserklosett gemäss dem Oberbegriff des Anspruchs 1.

In der FR-A Nr. 592645 istein Wasserklosett mit einer Anordnung für die Reinigung des Sitzes beschrieben und dargestellt. Während der Reinigung ist der Klosettsitz mit einem elektrischen Motor in Umfangsrichtung angetrieben. Die Antriebskraft wird mittels eines Zahnrades auf einen Zahnkranz übertragen, wobei der Zahnkranz seitlich unterhalb des Randes des Klosettsitzes angeordnet ist. Diese Anordnung weist auch einen Reinigungskörper auf, der ein Segment des Klosettsitzes umfasst. Es werden Wasser bzw. ein Desinfektionsmittel zur Reinigung des Sitzes und Elemente zum Abtrocknen des Sitzes verwendet.

Es sind auch andere Lösungen bekannt. So wird z.B. in der DE-A Nr. 2244049 der Klosettsitz ebenfalls mit einem elektrischen Motor während der Reinigung angetrieben, es ist jedoch auch die Möglichkeit erwähnt, einen Handantrieb zu verwenden. In der FR-A Nr. 1147836 ist auch eine Lösung enthalten, wo eine durch das Spülwasser angetriebene Turbine einen Lüftungsventilator antreibt, womit das Innere der Schüssel gelüftet wird.

Der im Anspruch 1 angegebenen Erfindung liegt die Aufgabe zugrunde, die Nachteile des Bekannten zu beseitigen und ein Wasserklosett gemäss dem Oberbegriff des Anspruchs 1 so auszubilden, dass die Sitzfläche einfach und ausreichend robust gehalten und während des Reinigens zuverlässig angetrieben wird.

Die vorgenannte Aufgabe wird durch die Merkmale des Anspruchs 1 gelöst.

Der Vorteil der Erfindung besteht insbesondere darin, dass die für die Reinigung bestimmte Einrichtung kleine Abmessungen aufweist und in bezug auf die drehbare Lage des Klosettsitzes automatisch ohne Aufheben arbeiten kann. Ausserdem ergibt sich dadurch eine hohe Wirtschaftlichkeit bei geringer Störanfälligkeit, weil der Klosettsitz durch die Antriebs- und Abstützrollen über die Sitzfläche und die untere Fläche gehalten bzw. angetrieben wird.

Vorteilhafte Weiterbildungen der Erfindung sind in den Unteransprüchen beschrieben und werden im folgenden an Hand schematischer Zeichnungen erläutert.

Es zeigt
Fig. 1 einen teilweisen vertikalen Schnitt durch eine erfindungsgemässe beispielsweise Ausgestaltung einer Einrichtung zur Flüssigkeitsreinigung und Desinfektion der Sitzfläche eines Klosettsitzes und einen Teil des Klosettsitzes,
Fig. 2 eine Hinteransicht auf die Ausgestaltung gemäss Fig. 1,
Fig. 3 eine vereinfachte Darstellung eines Antriebsmechanismus für die beispielsweise Ausgestaltung gemäss Fig. 1 und 2 und
Fig.4 eine schematisch gezeigte Turbine bzw. ein Antriebsrad für den Antriebsmechanismus nach Fig. 3.

Gemäss Fig. 1 ist ein Klosettsitz 1 in einem flachen Kanal 10 gelagert, der zwischen einem oberen Teil 2' und einem unteren Teil 2" eines Transport- und Reinigungskörpers 2 eingelassen ist. Unter dem Klosettsitz 1 ist drehbar eine horizontal gelagerte Transportrolle 3 angeordnet und mit Zähnen 4 versehen. In der unteren Fläche des Klosettsitzes 1 befinden sich Ausnehmungen 5, die den Zähnen 4 der Transportrolle 3 entsprechen. Zur Lagerung der Transportrolle 3 dient eine Welle 6. Oberhalb des Klosettsitzes 1 im Kontakt mit der Sitzfläche 1' sind zwei horizontal gelagerte Abstützrollen 7 angeordnet, deren Oberfläche elastisch ist. In Fig. 1 ist nur eine Abstützrolle 7 dargestellt. Die Abstützrollen 7 sind auf einer gemeinsamen Welle 8 befestigt. DieTransportrolle 3 und die Abstützrollen 7 sind in Ausnehmungen 9 im Körper 2 gelagert. In den flachen Kanal 10 erstrecken sich Gummidichtungen 11, die im oberen Teil 2' des Körpers 2 befestigt sind und die Sitzfläche 1' berühren. In einen der Wasserreinigung dienenden Raum 12 mündet ein mit einer Düse versehener Kanal 13 für die Wasserzufuhr. Ein Raum 14 für die Desinfektion ist an einen Kanal 15 angeschlossen, der ebenfalls mit einer Düse versehen ist und für die Zufuhr eines Desinfektionsmittels bestimmt ist. Mit der Bezugsziffer 16 sind Sammelräume für verwendetes Wasser und Desinfektionsmittel bezeichnet. Abflusskanäle aus diesen Sammelräumen sind mit der Bezugsziffer 17 benannt. Im linken Teil der Fig. 1 ist ein Teil eines Vorratsbehälters 18 für das Desinfektionsmittel dargestellt.

In Fig. 2 ist der ganze Vorratsbehälter 18 sichtbar. Diese Fig. 2 zeigt die hintere Seite der Einrichtung zur Flüssigkeitsreinigung und Desinfektion. Der Vorratsbehälter 18 ist in an sich bekannter Weise mit einem Ventil und einer Luftpumpe versehen, die durch die Bezugsziffer 19 gekennzeichnet sind und eine Dosiervorrichtung bilden. Die Steuerung der Luftpumpe 19 erfolgt über eine Nocke 20 und einen Hebel 21.

Gleiche Teile sind in allen Zeichnungen mit denselben Bezugsziffern versehen.

In Fig. 3 ist ein Antriebsmechanismus zum Transport des Klosettsitzes 1 in seiner Umfangsrichtung gezeigt. Der Klosettsitz 1 ist im Querschnitt dargestellt. Die Zähne 4 der Transportrolle 3 sind im formschlüssigen Kontakt mit den Ausnehmungen 5 in der unteren Fläche des Klosettsitzes 1. Die Welle 6 der Transportrolle 3 trägt ein grösseres Zahnrad 22, das mit einem kleineren Zahnrad 23 zusammenarbeitet. Der Antrieb des kleineren Zahnrades 23 erfolgt über eine Turbine bzw. ein Antriebsrad 25, das mit dem kleineren Zahnrad eine gemeinsame Antriebswelle 24 aufweist. Die Abstützrollen 7 sichern in dieser beispielsweisen Ausführungsform die richtige Lage des Klosettsitzes 1. Die dargestellten Wellen 6, 8 und 24 sind in Lagern 27 angeordnet, die im Transport- und Reinigungskörper 2 befestigt sind.

Die Fig. 4 zeigt die Turbine bzw. das Antriebsrad 25 aus Fig. 3 in Seitenansicht. Das Antriebsrad 25, ein rudimentäres Turbinenrad, weist acht Funktionsflächen 26 auf, von welchen eine auch in Fig. 3 sichtbar ist. Das Antriebsrad 25 ist in einem Hohlraum in einem Körper 28 gelagert. Für die Antriebswasserzufuhr ist ein Kanal 29 vorgesehen. Ein weiterer Kanal 30 dient der Wasserabfuhr.

Die Funktionsweise des Erfindungsgegenstandes ist folgende:
Beim Spülen wird ein Teil des Spülwassers für drei Funktionen verwendet. Es wird das Antriebsrad 25 angetrieben, womit über die Transportrolle 3 der Klosettsitz 1 bewegt wird. Gleichzeitig dreht sich auch die an das Antriebsrad 25 angekoppelte Nocke 20, so dass über den Hebel 21 in den Vorratsbehälter 18 eine bestimmte Menge Luft gepumpt wird, die eine entsprechende Dosis, z.B. 1,5 ml, des Desinfektionsmittels in den Kanal 15 aus dem Vorratsbehälter 18 ausdrückt. Weitere Teile des Spülwassers werden durch den Kanal und die Düse 13 in den Raum 12 für die Wasserreinigung und durch den Kanal und die Düse 15 in den Raum 14 für die Desinfektion geführt, wobei im Kanal 15 das Wasser mit dem Desinfektionsmittel vermischt wird.

Wie in Fig. 1 gezeigt, bewegt sich der Klosettsitz 1 bei dieser beispielsweisen Ausgestaltung von rechts nach links in Richtung der Pfeile. Die zu reinigende und zu desinfizierende Sitzfläche 1' gelangt zuerst in den Raum 12 für die Wasserreinigung. Die Düse 13 erstreckt sich schräg nach links, so dass ein Ausfliessen des Wassers nach rechts verhindert wird. Das verwendete Wasser fliesst seitlich des Klosettsitzes 1 (d.h. gemäss Fig. 1 hinter und vor dem Klosettsitz 1 ) in den Sammelraum 16 und den Abflusskanal 17. In Richtung der Drehbewegung ist der Raum 12 mit der Gummidichtung 11 abgegrenzt, so dass das Wasser nicht zwischen die Rollen 3 und 7 durchdringen kann. Die Gummidichtung 11 wirkt gleichzeitig als Abstreifer, so dass im Raum 14 die Sitzfläche mit hoch konzentriertem Desinfektionsmittel besprüht und damit einwandfrei desinfiziert wird. Auch dieser Raum ist in Richtung der Drehbewegung des Klosettsitzes 1 mit einer weiteren Gummidichtung beschränkt, so dass die Sitzfläche 1' ausserhalb des Transport- und Reinigungskörpers 2 sauber und trocken ist.

Selbstverständlich sind das Antriebsrad 25, die Zahnräder 22 und 23, die Transportrolle 3, die Nocke 20, der Hebel 21 und die Luftpumpe 19 derart konstruktiv ausgelegt, dass der Klosettsitz 1 in seinem vollen Umfang durch den Reinigungskörper 2 transportiert wird, wobei während dieser Bewegung beide Räume 12 und 14 mit entsprechenden Flüssigkeiten versorgt werden.

Der Erfindungsgegenstand ist selbstverständlich auf das in der Zeichnung Dargestellte nicht beschränkt. So kann die gezeichnete Einrichtung als eine Konstruktionseinheit mit dem Spülwasserreservoir ausgebildet sein. Man kann eine andere, an sich bekannte Dosierungsvorrichtung verwenden, z.B. eine wasserangetriebene Kolbenpumpe.

Die Einrichtung kann auch mit einer einzigen Reinigungskammer arbeiten. Dieser einzigen Reinigungsstufe oder auch dem Kanal 13 für die Wasserzufuhr, im Ausführungsbeispiel Fig. 1, kann z.B. ein handelsübliches, flüssiges Haushaltreinigungsmittel zugeführt werden.

Hierfür eignet sich beispielsweise eine nach dem Ejektorprinzip arbeitende Pumpe.

Die Einrichtung kann fest oder kippbar angeordnet sein.

Ebenfalls kann die Funktionsweise anders sein, als beispielsweise beschrieben worden ist. Bei schwachem Druck des Spülwassers kann die Reinigung erst nach dem Spülen durchgeführt werden. In diesem Fall verwendet man für den Antrieb und die Reinigung einen Teil des in das Spülwasserreservoir fliessenden Wassers.

An Stelle eines auswechselbaren oder nachfüllbaren Vorratsbehälters 18 könnte auch eine an sich bekannte Spraydose Verwendung finden.

## Patentansprüche

1. Wasserklosett mit Spüleinrichtung und selbstreinigendem, in bezug auf seine Umfangsrichtung drehbar angeordnetem Klosettsitz (1), mit einer Einrichtung zur Flüssigkeitsreinigung der Sitzfläche (1') in einem Transport- und Reinigungskörper (2), der ein Segment des Klosettsitzes (1 ) umfasst, und mit einer Dosiervorrichtung (19) für ein Desinfektionsmittel, dadurch gekennzeichnet, dass der Klosettsitz (1) zwischen wenigstens einer horizontal gelagerten Transportrolle (3) und wenigstens einer weiteren horizontal gelagerten Rolle gehalten ist, wobei diese weitere Rolle eine Abstützrolle (7) oder ebenfalls eine Transportrolle (3) ist, dass diese Rollen (3, 7) einerseits der Sitzfläche (1') und andererseits der unteren Fläche des Klosettsitzes (1 ) zugeordnet sind, dass die Transport- und/oder Abstützrollen (3, 7) in der Mitte in oder an dem Transport- und Reinnigungskörper (2) gelagert sind und dass das Spülwasser für eine Wasserturbine (25) zum Antrieb des Klosettsitzes (1 ) und zum Antrieb der Dosiervorrichtung (19) des Desinfektionsmittels verwendet wird (Fig. 1).

2. Wasserklosett nach Anspruch 1, dadurch gekennzeichnet, dass die Transportrolle (3) und/ oder die Abstützrolle (7) mit elastischen Oberflächenschichten versehen sind (Fig. 3).

3. Wasserklosett nach Anspruch 1, dadurch gekennzeichnet, dass die Transportrolle (3) unterhalb der Sitzfläche (1') des Klosettsitzes (1 ) angeordnet und mit Erhöhungen (4) und/oder Ausnehmungen zum Erreichen des formschlüssigen Kontaktes mit entsprechend ausgebildeten Ausnehmungen (5) und/oder Erhöhungen des Klosettsitzes (1) versehen ist (Fig. 3).

4. Wasserklosett nach Anspruch 1, dadurch gekennzeichnet, dass das Wasserklosett mit einem Vorratsbehälter (18) für ein Desinfektionsmittel versehen ist, welcher über eine Dosierungsvorrichtung (19) in einen Raum (14) für die Desinfektion des Klosettsitzes (1) mündet (Fig. 2).

5. Wasserklosett nach Anspruch 4, dadurch gekennzeichnet, dass der Vorratsbehälter (18) für das Desinfektionsmittel auswechselbar und/oder nachfüllbar ausgeführt ist (Fig. 2).

6. Wasserklosett nach Anspruch 4, dadurch gekennzeichnet, dass die Dosierungsvorrichtung (19) mit einem Nockenantrieb (20, 21) versehen ist (Fig. 2).

7. Wasserklosett nach Anspruch 4, dadurch gekennzeichnet, dass ein in den Raum (14) für das Desinfektionsmittel mündender Kanal (15) zur Zufuhr des Desinfektionsmittels gleichzeitig an die Wasserleitung hinter dem Spülventil angeschlossen ist (Fig. 1).

8. Wasserklosett nach Anspruch 1, dadurch gekennzeichnet, dass die Einrichtung zur Flüssigkeitsreinigung und Desinfektion der Sitzfläche (1') des Klosettsitzes (1) mit einem flachen Kanal (10) für ein Einschieben dieser Einrichtung auf den Klosettsitz (1) versehen ist (Fig. 1).

9. Wasserklosett nach Anspruch 8, dadurch gekennzeichnet, dass die Einrichtung zur Flüssigkeitsreinigung und Desinfektion der Sitzfläche (1') des Klosettsitzes (1) mit einem Teil des Wasserklosetts kippbar verbunden ist, wobei die Kanäle (13, 15, 29) für Reinigung und Antrieb mit der Wasserleitung über wenigstens ein elastisches oder mit wenigstens einem Gelenk versehenes Rohr verbunden sind (Fig. 1).

## Revendications

1. Water-closets avec chasse et siège (1 ) autonettoyant tournant dans le sens périphérique, comportant un dispositif de nettoyage de la surface (1'), prévu dans un corps de nettoyage et d'entraînement (2) qui englobe une section de ce même siège (1), ainsi qu'un système de dosage (19) pour un désinfectant, caractérisés en ce que le siège (1) est maintenu entre un galet au moins d'entraînement (3) horizontal et un second galet au moins, également horizontal, ce deuxième galet pouvant être un galet d'appui (7) ou un galet d'entraînement (3), en ce que ces galets (3, 7) correspondent à la surface (1') du siège, d'une part, à la face inférieure de ce même siège (1), d'autre part, en ce que ces mêmes galets (3, 7) sont centralement logés dans ou sur le corps de nettoyage et d'entraînement (2), et en ce que l'eau de chasse est utilisée pour une turbine (25), afin d'entraîner le siège (1) et un système de dosage (19) du désinfectant (fig. 1 ).

2. Water-closets selon la revendication 1, caractérisés en ce que le galet d'entraînement (3) et/ou le galet d'appui (7) sont munis de couches superficielles élastiques (fig. 3).

3. Water-closets selon la revendication 1, caractérisés en ce que le galet d'entraînement (3), monté sous la surface (1') du siège (1), est muni de saillies (4) et/ou évidements, s'enclenchant avec des évidements (5) et/ou saillies correspondants du siège (1 ) (fig. 3).

4. Water-closets selon la revendication 1, caractérisés en ce que les water-closets sont munis d'un réservoir (18) pour un désinfectant, qui débouche par l'intermédiaire d'un dispositif de dosage (19) dans un compartiment (14) pour la désinfection du siège (1 ) (fig. 2).

5. Water-closets selon la revendication 4, caractérisés en ce que le réservoir (18) de désinfectant est interchangeable et/ou rechargeable (fig. 2).

6. Water-closets selon la revendication 4, caractérisés en ce que le dispositif de dosage (19) est muni d'une commande à came (20, 21) (fig. 2).

7. Water-closets selon la revendication 4, caractérisés en ce qu'un conduit (15) d'arrivée du désinfectant, débouchant dans le compartiment (14) prévu pour le désinfectant, est parallèlement raccordé à la conduite d'eau derrière le clapet de chasse (fig. 1).

8. Water-closets selon la revendication 1, caractérisés en ce que le dispositif de nettoyage à liquide et de désinfection de la surface (1') du siège (1) présente un passage étroit (10), qui permet de l'insérer sur ce même siège (1 ) (fig. 1 ).

9. Water-closets selon la revendication 8, caractérisés en ce que le dispositif de nettoyage à liquide et de désinfection de la surface (1') du siège (1) peut basculer avec une partie des water-closets, les conduits (13, 15, 29), prévus pour le nettoyage et l'entraînement, étant reliés à la conduite d'eau par l'intermédiaire d'un flexible au moins ou d'un tuyau articulé au moins (fig. 1).

## Claims

1. A water-closet flushing apparatus comprising a self-cleaning toilet seat (1) being rotatably arranged with respect to its circumferential direction, comprising a means for the liquid cleaning of the seat surface (1'), comprising a transport- and cleaning body (2), extending over a segment of the toilet seat (1), and including a dosing device (19) providing a sterilizing agent, whereas the toilet seat (1) is retained by at least one transport roll (3), and at least one further roll comprises a support roll (7) or this support roll (7) comprises also a transport roll (3), and these rolls (3, 7) are arranged either on the seat surface (1') or below the surface of the toilet seat (1) wherein said transport- and/or support rolls (3, 7) are arranged in the center or at the transport- and cleaning body (2), and wherein the flushing water is provided with a water wheel (25) for the drive of said toilet seat (1 ) and forthe drive of the dosing device (19) of the sterilizing agent (Fig. 1).

2. A water-closet flushing apparatus as claimed in Claim 1, in which said transport roll (3) and/or support roll (7) are provided with elastic surface layers (Fig. 3).

3. A water-closet flushing apparatus as claimed in Claim 1, in which said transport roll (3) is arranged below the seat surface (1') of the toilet seat (1), and is provided with teeth (4) and/or recesses affording a form-locking contact with corresponding structured recesses (5) and/or teeth of the toilet seat (1) (Fig. 3).

4. Water-closet flushing apparatus as claimed in Claim 1, in which the water-closet flushing apparatus is provided with a supply container (18) for a sterilizing agent, flowing through the dosing device (19) into a chamber (14) for sterilizing of the toilet seat (1) (Fig. 2).

5. Water-closet flushing apparatus as claimed in Claim 4, in which said supply container (18) for said sterilizing agent is exchangeable and/or refillable (Fig. 2).

6. Water-closet flushing apparatus as claimed in Claim 4, in which said dosing device (19) is provided with a cam drive (20, 21) (Fig. 2).

7. Water-closet flushing apparatus as claimed in Claim 4, in which a channel (15) means supplying a chamber (14) for the sterilizing agent wherein said sterilizing agent is simultaneously connected with the water infeed line means behind the flushing valve (Fig. 1).

8. Water-closet flushing apparatus as claimed in Claim 1, in which said means for liquid cleaning and sterilizing of said seat surface (1') of said toilet seat (1) is provided with a flat channel (10) for driving said means on the toilet seat (1) (Fig. 1).

9. Water-closet flushing apparatus as claimed in Claim 8, in which said means for liquid cleaning and sterilizing of said seat surface (1') of said toilet seat (1) is tiltably connected with a portion of the water-closet flushing apparatus, wherein the channels (13, 15, 29) for the cleaning and driving means are connected with the water infeed line by means of at least one elastic tube or at least with a tube provided with a joint (Fig. 1).
